# EUROPÄISCHE PATENTSCHRIFT

(11) **EP 1 250 873 B1**
(45) Veröffentlichungstag und Bekanntmachung des Hinweises auf die Patenterteilung: **09.06.2010**
(21) Anmeldenummer: 02008175.8
(22) Anmeldetag: 16.04.2002
(51) Int. Cl.: A47H 15/04, A47H 15/00

(54) **Aufhänger**
Hanger
Dispositif de suspension

(30) Priorität: 19.04.2001 DE 20106827 U; 29.11.2001 DE 20119464 U
(43) Veröffentlichungstag der Anmeldung: 23.10.2002
(73) Patentinhaber: Michael Müller Grundbesitz GmbH & Co. KG, 63500 Seligenstadt (DE)
(72) Erfinder: Müller, Walter, 82467 Garmisch-Partenkirchen (DE); Meisterjahn, Gerhard, 13509 Berlin (DE)
(74) Vertreter: KEIL & SCHAAFHAUSEN Patentanwälte

(56) Entgegenhaltungen:
- US-A- 3 626 429
- US-A- 4 125 143

## Beschreibung

Die Erfindung betrifft einen Aufhänger zur beweglichen Anordnung eines Vorhanges, einer Gardine oder Plane an einer Führungsschiene, mit einem Führungselement und mit einem Haltekörper, welcher Befestigungsmittel für den Vorhang, Gardine oder Plane aufweist.

Aus der DE 36 35 422 A1 ist ein Aufhänger mit einem hakenförmigen Befestigungsmittel für einen Gardinensaum und einem Haltekörper mit zwei in eine Laufschiene eingreifenden Führungselementen bekannt.

Aus der EP 1 080 675 A1 geht ein Aufhänger mit einem Haken zum Einhängen in ein Führungselement und mit einem Haltekörper hervor. Der Haltekörper verfügt über zwei scharnierartig verbundene und eine Falte des Vorhangs umgreifende Schenkel. Ein gesonderter Befestigungsclip dient der Klemmung der Schenkel. Der Aufhänger besitzt einen komplizierten Aufbau und erfordert ein aufwändiges Werkzeug. Durch den Haken kann der Haltekörper nicht verliersicher an einem Führungselement gehalten werden.

In der US 5 388 313 ist ein zweiteiliger Aufhänger offenbart, der einen Haltekörper zur lösbaren Befestigung eines flachen Materials und eine schwenkbar damit verbundene Befestigungsschlaufe aufweist, an der der Aufhänger zusammen mit dem flachen Material aufgehängt wird. Die Befestigungsschlaufe und der Haltekörper sind dabei nach dem Zusammenbau unlösbar miteinander verbunden.

Durch diese bekannten Aufhänger können Vorhänge, Gardinen, Planen oder ähnliches an einer Führungsschiene, einem Halteseil oder dgl. verschoben werden. Unterschiedliche Führungsschienen oder Halteseile erfordern den Einsatz individueller Führungselemente, durch die der Aufhänger mit den Führungsschienen oder Halteseilen verbunden ist. Da die Vorhänge, Gardinen oder Planen häufig unlösbar mit dem Aufhänger verbunden sind, ist ein Einsatz nur an einer speziell dafür geeigneten Führungsschiene bzw. einem Halteseil möglich.

Aus der US 4,125,143 ist ein Aufhänger der eingangs genannten Art bekannt, bei welchem das Führungselement lösbar an dem Haltekörper befestigbar ist. Dieser Aufhänger enthält in einer Ausführungsform alle Merknale des Oberbegriffs des Anspruchs 1.

Es ist eine Aufgabe der vorliegenden Erfindung, einen einfachen Aufhänger bereitzustellen, welcher kostengünstig herstellbar ist und mit geringem Aufwand an verschiedenen Führungsschienen oder dgl. einsetzbar ist. Gleichzeitig soll der Aufhänger einen Einsatz von Gardinen, Planen oder Vorhängen mit hohem Gewicht, bspw. zur Verwendung bei Auto- und Werbeplanen, Zelten, Bühnen- oder Industrievorhängen, ermöglichen.

Diese Aufgabe wird mit den Merkmalen des Anspruchs 1 gelöst. Erfindungsgemäß wird die Gesamtfunktion des Aufhängers, nämlich das Halten eines Vorhangs oder dgl., in zwei Teilfunktionen getrennt, nämlich die Befestigung des Vorhangs etc. an dem Aufhänger selbst und die Führung des Aufhängers an einer Führungsschiene oder ähnlichem. Letztgenannte Funktion, die von dem Führungselement des Aufhängers ausgeführt wird, kann dadurch individuell an die verwendete Führungsschiene oder dgl. angepasst werden, dass das Führungselement lösbar und damit austauschbar an dem Haltekörper befestigt ist. Für den Einsatz eines Vorhangs oder dgl. an einem Halteseil können somit andere Führungselemente an dem Aufhänger eingesetzt werden als bspw. bei der Verwendung einer Führungsschiene. Auf diese Weise ist es nicht nur möglich, den gleichen Haltekörper für Vorhänge zu verwenden, die an unterschiedlichen Führungsschienen oder dgl. befestigt werden sollen, sondern es ist auch möglich, die Führungselemente, die einem gewissen Verschleiß unterliegen, leicht auszutauschen. Durch die erfindungsgemäße Ausgestaltung des Führungselements mit einem T-förmigen Ende mit einem Quersteg zum Eingriff in ein Ende des Haltekörpers sowie die Ausbildung eines das Führungselement zumindest bereichsweise umgreifenden Befestigungsbereichs in dem Haltekörper wird das Führungselement sicher in dem Haltekörper befestigt, so dass auch große Lasten durch diese Verbindung übertragbar sind. Zudem wird das Führungselement so in dem Befestigungsbereich des Haltekörpers aufgenommen, dass ein ungewolltes Herausfallen des Führungselements vermieden werden kann.

Eine besonders einfache und kostengünstige lösbare Befestigung von Führungselement und Haltekörper kann durch Rast- oder Klemmmittel erreicht werden.

Das Aufnehmen des Führungselements in den Haltekörper wird dadurch erleichtert, dass die dem Haltekörper abgewandte Seite des Querstegs an den Außenkanten angefast oder abgerundet ist.

In Weiterbildung des Erfindungsgedankens ist es vorgesehen, dass an jeder Seite des Querstegs Materialverstärkungen im Bereich des Übergangs in das Führungselement ausgebildet sind. Dadurch wird ein verbesserter Kraftlinienfluss und somit eine erhöhte Festigkeit erreicht.

Vorteilhafterweise ist der Haltekörper mit einer Restausnehmung und mit einer Nut zum Eingriff der Rast- oder Klemmmittel versehen. Dadurch wird eine einfache aber sichere lösbare Befestigung des Führungselements an dem Haltekörper ermöglicht.

Erfindungsgemäß ist es vorgesehen, dass der Befestigungsbereich eine parallel zu einer Verschiebungsachse des Vorhangs oder dgl. liegende Hülse umfasst, die wenigstens einen in deren Umfangsrichtung verlaufenden ersten Schlitz und wenigstens einen in deren axialer Richtung verlaufenden zweiten Schlitz aufweist, die miteinander in Verbindung stehen. Besonders bevorzugt wird dabei eine Ausführungsform, bei der sich der erste Schlitz über einen Bereich von 90° bis 210° der Hülse erstreckt und der zweite Schlitz sich nicht über die volle Länge der Hülse erstreckt. Ein Führungselement, das ein T-förmiges Ende aufweist, kann bei dieser Ausgestaltung des Befestigungsbereichs des Haltekörpers durch den axialen Schlitz in die Hülse eingeführt werde und durch eine Verschwenkung des Führungselements um die Achse der Hülse in dem in Umfangsrichtung verlaufenden ersten Schlitz in eine Position gebracht werden, in der das Führungselement sicher in der Hülse gehalten ist. Das Austauschen eines Führungselements ist damit in kürzester Zeit und mit geringstmöglichem technischen Aufwand möglich. Gleichzeitig kann die bspw. an ihren Enden verstärkte Hülse große Kräfte aufnehmen.

Ein unbeabsichtigtes Verschwenken des Führungselements in der Hülse des Haltekörpers kann vermieden werden, indem in dem Übergangsbereich zwischen dem ersten und dem zweiten Schlitz eine Verengung der durch die Schlitze definierten Öffnung in der Hülse vorgesehen ist.

Wenn die Innenkontur des Befestigungsbereichs wenigstens einen Vorsprung aufweist, und die Hülse mit einem weiteren sich über ihre gesamte Länge erstreckenden Schlitz versehen ist, kann das Führungselement in der Hülse in einer Einbauposition einrasten, die ein unbeabsichtigtes Verschwenken des Führungselements in der Hülse und damit die Möglichkeit eines Herausfallens des Führungselements aus der Hülse zusätzlich erschwert.

Bei einer Ausführung der Erfindung ist vorgesehen, dass das Führungselement zur Verschiebbarkeit in einer Führungsschiene einen Gleitkörper oder paarweise auf einer Achse gelagerte Laufrollen aufweist. Die Anzahl der Gleitkörper oder Laufrollen und Achsen kann vervielfacht werden, wenn sehr schwere Planen zum Einsatz gelangen. Alternativ hierzu ist es bei der Verwendung von Halteseilen oder Führungsstangen möglich, dass das Führungselement einen Haken, einen Ringhalter oder eine Öse aufweist.

Eine besonders gleichmäßige und zentrische Belastung der Führungsschiene sowie des Führungselements liegt dann vor, wenn der Haltekörper zwei Schenkel aufweist, welche einen Teil des Vorhangs, der Gardine oder der Plane übergreifen. Vorzugsweise sind die Schenkel parallel zu der Verschiebungsachse des Vorhangs, der Gardine oder Plane angeordnet. Dies erlaubt eine faltenfreie Befestigung des Vorhangs an dem Aufhänger. Gleichzeitig werden durch die symmetrische Gestaltung Fehlanordnungen bei der Montage vermieden.

Herstellung und Montage können dadurch weiter vereinfacht werden, dass die Schenkel einstückig an dem Haltekörper angeordnet sind. Eine zwischen den Schenkeln vorgesehene Aufnahmenut kann dabei die Positionierung eines oberen Vorhangrandes in dem Zwischenraum zwischen den Schenkeln ermöglichen.

Wenn die Schenkelinnenseiten mit einer Oberflächenstruktur, insbesondere mit einer Zahnung oder Riffelung versehen sind, erfolgt durch die Anpressung und Verkrallung eine zuverlässige Befestigung des Vorhanges oder dgl. Alternativ oder zusätzlich hierzu sind die Schenkel mit dem Vorhang, der Gardine oder Plane verschraubt, vernietet, verklebt, verschweißt oder vernäht.

Wenn der Aufhänger und bspw. die Plane aus Kunststoff bestehen, kann eine kostengünstige Befestigung mit Hilfe eines Heißluft-, Heizkeil-, Hochfrequenz- oder Ultraschallschweißverfahrens vorgenommen werden. Selbstschmierende Eigenschaften des Kunststoffs erleichtern die seitliche Verschiebung der Führungselemente in der Führungsschiene.

Im Folgenden wird die Erfindung anhand von Ausführungsbeispielen und der Zeichnung näher erläutert.

### Es zeigen in teilweise vergrößertem Maßstab:

- Fig. 1a bis 6b: teilweise ausschnittsweise einen Aufhänger gemäß einer ersten Ausführungsform der Erfindung in verschiedenen Stadien des Befestigens des Führungselements an dem Haltekörper,
- Fig. 7 bis 13: erfindungsgemäße Ausführungsformen von Führungs-elementen,
- Fig. 14 und 15: verschiedene Ausführungsformen von Haltekörpern,
- Fig. 16a bis 18: weitere Ausführungsformen von Führungselementen, die Reihen Gegenstand der Erfindung bilden,
- Fig. 19a bis 19c: verschiedene Ansichten eines Haltekörpers nach einer weiteren Ausführungsform der Erfindung,
- Fig. 20: eine Draufsicht auf einen Aufhänger gemäß einer weiteren Ausführungsform der Erfindung und
- Fig. 21: die Anordnung des Aufhängers gemäß Fig. 20 an einem Einsetzwerkzeug im Teilschnitt.

Ein Aufhänger 1 zur bewegbaren Anordnung eines nicht gezeigten Vorhanges, einer Gardine oder Plane an einer nicht gezeigten Führungsschiene oder dgl. verfügt über ein führungsschienenseitiges Führungselement 2 und einen Haltekörper 3 mit daran anordnbaren Befestigungsmitteln 4. Eine Erstreckungsrichtung einer Verschiebungsachse A der Führungsschiene ist jeweils in den Figuren 1b, 6b, 15 und 19b exemplarisch verdeutlicht. Der Haltekörper 3 verfügt über zwei Schenkel 5, 6, welche einen oberen, deckenseitigen Teil des Vorhanges, der Gardine oder der Plane - vorzugsweise einen Rand - U-förmig übergreifen.

Durch die Bauweise des Aufhängers 1 ergibt sich eine zentrische Einleitung des Vorhanggewichtes in die Führungsschiene oder dgl. und dadurch eine zentrische Beanspruchung des Führungselementes 2. Die beiden Schenkel 5, 6 erstrecken sich parallel zueinander sowie parallel zu der Verschiebungsachse A der Führungsschiene oder dgl. und sind einstückig an dem Haltekörper 3 angeordnet. Der Haltekörper 3 verfügt über einen zentrisch zu der nicht gezeigten Führungsschiene vorgesehenen Befestigungsbereich 7 zur lösbaren Verbindung des Haltekörpers 3 mit dem Führungselement 2. Weiter verfügt der Haltekörper 3 über eine Abzweigstelle 8, von der die beiden Schenkel 5, 6 ausgehen. Jeweils zwischen den Schenkeln 5, 6 befindet sich eine Aufnahmenut 9, in die der Vorhang, die Gardine oder die Plane eingefädelt werden kann. Die Nut weist in Abhängigkeit von der Dicke des Vorhangs oder der Plane bspw. eine Weite von 1 mm auf. Für eine definierte Befestigung sind die Schenkelinnenseiten 10, 11 mit einer Struktur 12, insbesondere einer Zahnung oder Riffelung versehen. Dabei liegt jeweils ein an einem der Schenkel 5, 6 vorgesehener Vorsprung 13 einer zugeordneten Ausnehmung 14 an dem jeweils anderen Schenkel 6, 5 gegenüber.

Der Befestigungsbereich 7 des Haltekörpers 3 ist als eine sich in Richtung der Verschiebungsachse A erstreckende Hülse 15 ausgebildet, die einstückig mit dem Haltekörper 3 ausgebildet ist. Die Hülse 15 weist wenigstens einen ersten Schlitz 16 auf, der in Umfangsrichtung der Hülse verläuft. Der erste Schlitz 16 erstreckt sich dabei über einen Bereich von etwa 90° bis 210° der Hülse, in der vergrößerten Darstellung der Figuren 5a bis 5c etwa über den halben Umfang (180°) der Hülse 15. Weiter ist wenigstens ein zweiter Schlitz 17 in der Hülse 15 vorgesehen, der in der axialen Richtung der Hülse 15 verläuft, d. h. in Richtung der Verschiebungsachse A. Der zweite Schlitz 17 mündet im Wesentlichen rechtwinklig in den ersten Schlitz 16, so dass die beiden Schlitze 16, 17 eine näherungsweise T-förmige Öffnung in der Hülse 15 definieren, die mit dem durch die Hülse 15 umschlossenen Hohlraum in Verbindung steht. Auf der dem Hohlraum zugewandten Innenseite der Hülse 15 sind mehrere Vorsprünge 18 ausgebildet, so dass der von der Hülse 15 umschlossene Hohlraum, wie in den Figuren 5a bis 5c gezeigt, einen im Wesentlichen kreuzförmigen Querschnitt aufweist. Auf der den beiden Schenkeln 5, 6 zugewandten Seite der Hülse 15 verläuft ein weiterer Schlitz 19, der sich über die gesamt Länge des Haltekörpers 3 erstreckt und im Wesentlichen parallel zu der Verschiebungsachse A verläuft.

Der Haltekörper 3 verfügt weiter über eine Durchgangsbohrung bzw. -öffnung 20 zum Hindurchführen eines Zugseils. Jede Durchgangsbohrung 20 erstreckt sich parallel zu der Verschiebungsachse A, so dass das Zugseil durch die Haltekörper 3 hindurchführbar, sowie an einem endseitigen Aufhänger 1 befestigbar ist. Eine rechtwinklig in die Durchgangsbohrung 20 einmündende Bohrung 21 dient dem Einschrauben eines Befestigungsmittels (Schraube) zur Lagesicherung des Aufhängers 1 relativ zu dem Zugseil.

Das Führungselement 2 weist in den in den Figuren 1a bis 13 dargestellten Ausführungsbeispielen ein in den Figuren unteres T-förmiges Ende 22 mit einem Quersteg 23 auf. Der Quersteg 23 erstreckt sich dabei im Wesentlichen parallel zu der Verschiebungsachse A des Aufhängers 1. Die dem Haltekörper 3 zugewandten Außenkanten des Querstegs 23 können angefast oder wie in den Figuren dargestellt abgerundet sein. An jeder Seite des Querstegs 23 können beispielsweise bei Führungselementen aus Kunststoff oder Metallgussteilen Materialverstärkungen 24 im Bereich des Übergangs in das Führungselement 2 ausgebildet sein, um die Festigkeit in diesem Übergangsbereich zu erhöhen.

Die dem T-förmigen Ende abgewandte Seite des Führungselementes 2 ist zur verschiebbaren Verbindung mit einer Führungsschiene, einem Halteseil, einer Stange oder ähnlichem ausgebildet. So ist bspw. in den Figuren 1a bis 6b das Führungselement 2 mit einem hakenförmigen Ringhalter 25 ausgestattet. Weitere Ausgestaltungsformen des Führungselementes 2 sind in den Figuren 7 bis 13 abgebildet. So zeigt Figur 7 einen Ringhaken 26, Figur 8 einen offenen Seilhalter 27, Figur 9 einen geschlossenen Seilhalter 28, Figur 10 einen gekröpften Kederhaken 29, Figur 11 einen zweiachsigen Rollenhalter 30 mit zwei Achsen 31a, 31b, die auf jeder Seite des Aufhängers nicht gezeigte Laufrollen tragen können, Figur 12 zeigt einen einachsigen Rollenhalter 32 und Figur 13 stellt ein Führungselement 2 mit Kugelhaken 33 dar.

Im Folgenden wird nun die Montage eines Führungselementes 2 an einem Haltekörper 3 zu einem Aufhänger 1 anhand der in den Figuren 1a bis 6b dargestellten Verfahrensschritte näher erläutert. Zunächst ist der Haltekörper 3 mit einem Vorhang, einer Gardine, einer Plane oder ähnlichem fest verbunden. Zu einer Führungsschiene, einem Halteseil, einer Stange oder dgl. ist nun das geeignete Führungselement 2 auszuwählen, wie in den Figuren 1a bis 6b exemplarisch mit einem Ringhalter 25 gezeigt. Fig. 2 stellt dar, wie nun ein erstes Ende des Querstegs 23 in den zweiten, sich in axialer Richtung erstreckenden Schlitz 17 des Haltekörpers 3 eingeführt wird. Die Länge des zweiten Schlitzes 17 ist dabei in den gezeigten Ausführungsbeispielen geringer als die Länge des Querstegs 23.

In Figur 3 ist das Verschwenken des Querstegs 23 des Führungselementes 2 in den zweiten Schlitz 17 des Haltekörpers 3 illustriert. Dies wird durch die abgerundeten Außenkanten des Querstegs 23 erleichtert. Anschließend wird das Führungselement 2, dessen Quersteg 23 sich nun in dem durch die Hülse 15 umschlossenen Hohlraum befindet, in axialer Richtung verschoben, so dass das dem Quersteg 23 zugewandte Ende des Ringhalters 25 auch in dem ersten Schlitz 16 liegt, wie in den Figuren 4 und 5a gezeigt.

Durch ein Verschwenken des Führungselementes 2 relativ zu dem Haltekörper 3 um die Längsachse der Hülse 15 wird das Führungselement in seine in den Figuren 5c, 6a und 6b gezeigte Position gebracht. Dabei passiert der Quersteg 23 in dem durch die Hülse 15 umschlossenen Hohlraum die Vorsprünge 18, so dass der Quersteg 23 mit dem Führungselement 2 in der in Figur 5c dargestellte Position einrastet. Das Passieren der Vorsprünge 18 wird dadurch erleichtert, dass sich die Hülse 15 durch den weiteren Schlitz 19 elastisch ausweiten kann.

In dieser Position ist das Führungselement 2 durch den Quersteg 23 fest in der Hülse 15 des Haltekörpers 3 gehalten, so dass das Führungselement 2 mit einer nicht dargestellten Führungsschiene, einem Führungsseil, einer Stange oder dgl. verbunden werden kann. Bei Haltekörpern für leichte Vorhänge mit geringem Querschnitt der Hülse 15 kann der Schlitz 19 entfallen, da eine dünne Wandstärke genügend Elastizität aufweist, um das Eindrehen des Querstegs 23 und das Einrasten zu ermöglichen.

Zum Austausch eines Führungselementes 2 gegen ein anderes Führungselement lassen sich das Führungselement 2 und der Haltekörper 3 leicht voneinander trennen, indem die oben beschriebenen Verfahrensschritte in umgekehrter Reihenfolge ausgeführt werden.

Figur 14 zeigt eine weitere Ausführungsform eines Haltekörpers 3, der sich von der in den Figuren 1a bis 6b gezeigten Ausführungsform dadurch unterscheidet, dass lediglich ein Befestigungsmittel 4 an dem Haltekörper 3 vorgesehen ist. Der in Figur 14 abgebildete Haltekörper 3 eignet sich damit insbesondere für die Verwendung bei leichten Vorhängen oder Gardinen.

Dem gegenüber zeigt Figur 15 einen Haltekörper 3, der für die Befestigung von schweren Planen oder Vorhängen geeignet ist. Bei dieser Ausführungsform des Haltekörpers 3 sind zwei Befestigungsmittel 4 vorgesehen. Die Größe, d.h. die Länge, Breite und Dicke, des Haltekörpers 3 sowie die Anzahl der Befestigungsmittel 4 können den jeweiligen Anforderungen angepasst werden. Zudem weist der Haltekörper 3 zwei erste Schlitze 16a und 16b sowie zwei zweite Schlitze 17a und 17b auf. Beispiele für Führungselemente 2, die an dem in Figur 15 dargestellten Haltekörper 3 befestigbar sind, sind in den Figuren 16a bis 18 dargestellt. Dabei zeigen die Figuren 16a und 16b in unterschiedlichen Ansichten einen Ringhalter 34, während in den Figuren 17 und 18 ein zweiachsiger Rollenhalter 30 bzw. ein einachsiger Rollenhalter 32 dargestellt sind. Selbstverständlich können auch weitere individuell an eine Führungsschiene, ein Halteseil, eine Stange oder dgl. angepasste Führungselemente, ähnlich den in den Figuren 1a bis 13 dargestellten Führungselementen, mit dem Haltekörper 3 nach Figur 15 verbunden werden.

Zur Verbindung mit dem Haltekörper 3 nach Figur 15 weisen die Führungselemente 2 der Figuren 16a bis 18 nicht einen durchgehenden Quersteg 23, sondern zwei Rastzapfen 35a, 35b auf, die analog der oben beschriebenen Verfahrensweise in die Schlitze 17a, 17b eingeführt und durch Verschwenken in den Schlitzen 16a, 16b in die Aufhängeposition des Führungselements gebracht werden können. Diese Ausführungsformen bilden keinen Gegenstand der vorliegenden Erfindung.

In den Figuren 19a bis 19c sind verschiedene Ansichten einer weiteren Ausführungsform eines Haltekörpers 3 dargestellt. Bei dieser Ausführungsform des Haltekörpers 3 sind die in Richtung der Verschiebungsachse A einander gegenüberliegenden Enden der Hülse 15 jeweils durch einen Wulst 36a bzw. 36b abgeschlossen. Auf diese Weise ist es möglich, dass größere Kräfte durch die durch den Wulst 36 verstärkte Hülse 15 aufgenommen werden. Diese Ausführungsform eignet sich daher insbesondere für extrem schwere Vorhänge oder Planen, wie beispielsweise Bühnenvorhänge oder sog. side-curtain-Planen für Lastkraftwagen.

Weiter ist in den Figuren 19b und 19c auch eine Verengung 37 der durch die beiden Schlitze 16, 17 definierten Öffnung in der Hülse 15 dargestellt. Ein unbeabsichtigtes Verschwenken des Führungselements 2 aus der in Figur 5c gezeigten Stellung in die Stellung nach Figur 5a kann so vermieden werden. Das Führungselement 2 ist in dem Haltekörper 3 somit dreifach gegen Herausfallen gesichert: zunächst über den gegenüber dem Schlitz 17 längeren Quersteg 23, weiter über die Vorsprünge 18 und schließlich auch über die Querschnittsverengung 37.

Bei leichten Vorhängen ist es demgegenüber zur Vereinfachung und Beschleunigung der Montage auch möglich, den Quersteg 23 in gleicher Länge wie den Schlitz 17 auszubilden. Das Eindrehen bzw. Einschieben des Querstegs 23 in die Hülse 15 nach den Figuren 2 bis 4 kann dadurch entfallen. Durch die geringere Länge des Querstegs 23 können dadurch jedoch nur geringere Kräfte vom Führungselement 2 auf den Haltekörper 3 übertragen werden. Bei den in den Figuren 15 bis 18 dargestellten Ausführungsformen mit Rastzapfen 35 ist es zur Kompensation der verringerten Kraftaufnahme bei verkürzten Rastzapfen 35 möglich, nicht nur, wie in den Figuren 16 bis 18 gezeigt, nach außen weisende Rastzapfen 35a, 35b vorzusehen, sondern zusätzliche nach innen weisende Rastzapfen auszubilden.

Bei einer in Fig. 20 dargestellten Ausführungsform ist an einem oder beiden Schenkeln 5, 6 zwischen den Bohrungen 21 zum Vernieten oder Verschrauben ein Positionierungsloch 38 vorgesehen. An dem in Fig. 21 ausschnittweise gezeigten Einsetzwerkzeug (Nietplatte) 39 ist dann zwischen Nietdöppern 40 ein Gewinde- oder Haltestift 41 vorgesehen. Ist der Gewindestift 41 herausgedreht, so kann der Haltekörper 3 mit dem Positionierungsloch 38 so in das Werkzeug 39 eingelegt werden, dass der Haltekörper 3 fest und sicher in dem Werkzeug 39 liegt und beim Einschieben des Planenstoffes oder dgl. nicht verrutscht. Bei dieser Handhabung sind auch Überkopfmontagen möglich, da der Haltekörper 3 nicht aus dem Werkzeug 39 fallen kann. Der Stift 41 sichert außerdem die Lage des Haltekörpers 3 beim Einnieten gegen unbeabsichtigtes Verschieben. Bei Haltekörpern 3 ohne Positionierungsloch kann das Einsetzwerkzeug 39 mit zurückgezogenem Gewindestift 41 ebenfalls verwendet werden. In Fig. 21 sind in den Bohrungen 21 vormontierte Nieten 42 dargestellt, über die die Montage zusätzlich vereinfacht werden kann.

Vorzugsweise sind die Führungselemente 2 und die Haltekörper 3 aus Kunststoff, bspw. Polyamid oder PVC, hergestellt. Es ist jedoch auch möglich, die Führungselemente 2 und/oder die Haltekörper 3 aus Metall, beispielsweise als Metallgussteile oder Metallstanzteile, zu fertigen.

### Bezugszeichenliste

- 1: Aufhänger
- 2: Führungselement
- 3: Haltekörper
- 4: Befestigungsmittel
- 5: Schenkel
- 6: Schenkel
- 7: Befestigungsbereich
- 8: Abzweigstelle
- 9: Aufnahmenut
- 10: Schenkelinnenseite
- 11: Schenkelinnenseite
- 12: Struktur
- 13: Vorsprung
- 14: Ausnehmung
- 15: Hülse
- 16: erster Schlitz
- 17: zweiter Schlitz
- 18: Vorsprung
- 19: weiterer Schlitz
- 20: Durchgangsbohrung
- 21: Bohrung
- 22: T-förmiges Ende
- 23: Quersteg
- 24: Materialverstärkung
- 25: Ringhalter
- 26: Ringhaken
- 27: offener Seilhalter
- 28: geschlossener Seilhalter
- 29: gekröpfter Kederhaken
- 30: zweiachsiger Rollenhalter
- 31: Achse
- 32: einachsiger Rollenhalter
- 33: Kugelhaken
- 34: Ringhalter
- 35: Rastzapfen
- 36: Wulst
- 37: Querschnittsverengung
- 38: Positionierungsloch
- 39: Einsetzwerkzeug
- 40: Nietdöpper
- 41: Stift
- 42: Niet

- A: Verschiebungsachse

## Patentansprüche

1. Aufhänger zur bewegbaren Anordnung eines Vorhanges, einer Gardine oder Plane an einer Führungsschiene oder dgl., mit einem Führungselement (2) und mit einem Haltekörper (3), welcher Befestigungsmittel (4) für den Vorhang, Gardine oder Plane aufweist, wobei das Führungselement (2) lösbar an dem Haltekörper (3) befestigbar ist, wobei das Führungselement (2) ein T-förmiges Ende (22) mit einem Quersteg (23) zum Eingriff in ein Ende des Haltekörpers (3) aufweist und der Haltekörper (3) einen das Führungselement (2) zumindest bereichsweise umgreifenden Befestigungsbereich (7) aufweist, **dadurch gekennzeichnet, dass** der Befestigungsbereich (7) eine parallel zu einer Verschiebungsachse (A) des Vorhanges oder dgl. liegende Hülse (15) umfasst, die wenigstens einen in deren Umfangsrichtung verlaufenden ersten Schlitz (16) und wenigstens einen in deren axialer Richtung verlaufenden zweiten Schlitz (17) aufweist, die miteinander in Verbindung stehen.

2. Aufhänger nach Anspruch 1, **dadurch gekennzeichnet, dass** das Führungselement (2) und der Haltekörper (3) mit Rast- oder Klemmmitteln (23) zur lösbaren Befestigung versehen sind.

3. Aufhänger nach einem der vorhergehenden Ansprüche, **dadurch gekennzeichnet, dass** die dem Haltekörper (3) abgewandte Seite des Querstegs (23) an den Außenkanten angefast oder abgerundet ist.

4. Aufhänger nach Anspruch 3, **dadurch gekennzeichnet, dass** an jeder Seite des Querstegs (23) Materialverstärkungen (24) im Bereich des Übergangs in das Führungselement (2) ausgebildet sind.

5. Aufhänger nach einem der vorhergehenden Ansprüche, **dadurch gekennzeichnet, dass** der Haltekörper (3) mit einer Rastausnehmung und mit einer Nut (16, 17) zum Eingriff der Rast- oder Klemmmittel (23) versehen ist.

6. Aufhänger nach einem der vorhergehenden Ansprüche, **dadurch gekennzeichnet, dass** der erste Schlitz (16) sich über einen Bereich von 90° bis 210° der Hülse (15), vorzugsweise ca. 180° erstreckt.

7. Aufhänger nach einem der vorhergehenden Ansprüche, **dadurch gekennzeichnet, dass** sich der zweite Schlitz (17) nicht über die volle Länge der Hülse (15) erstreckt.

8. Aufhänger nach einem der vorhergehenden Ansprüche, **dadurch gekennzeichnet, dass** in dem Übergangsbereich zwischen dem ersten und dem zweiten Schlitz (16, 17) eine Verengung (37) der durch die Schlitze (16, 17) definierten Öffnung in der Hülse (15) vorgesehen ist.

9. Aufhänger nach einem der vorhergehenden Ansprüche, **dadurch gekennzeichnet, dass** die Innenkontur des Befestigungsbereichs (7) wenigstens einen Vorsprung (18) aufweist.

10. Aufhänger nach einem der vorhergehenden Ansprüche, **dadurch gekennzeichnet, dass** die Hülse (15) einen weiteren, sich über ihre gesamte Länge erstreckenden Schlitz (19) aufweist.

11. Aufhänger nach einem der vorhergehenden Ansprüche, **dadurch gekennzeichnet, dass** das Führungselement (2) einen Gleitkörper (29; 33) oder paarweise auf einer Achse (31) gelagerte Laufrollen aufweist.

12. Aufhänger nach einem der Ansprüche 1 bis 10, **dadurch gekennzeichnet, dass** das Führungselement (2) einen Haken (27), einen Ringhalter (25) oder eine Öse (28; 26) aufweist.

13. Aufhänger nach einem der vorhergehenden Ansprüche, **dadurch gekennzeichnet, dass** der Haltekörper (3) zwei Schenkel (5, 6) aufweist, welche einen Teil des Vorhanges, der Gardine oder der Plane übergreifen.

14. Aufhänger nach Anspruch 13, **dadurch gekennzeichnet, dass** die Schenkel (5, 6) parallel zueinander sowie parallel zu der Verschiebungsachse (A) des Vorhangs, der Gardine oder Plane angeordnet sind.

15. Aufhänger nach Anspruch 13 oder 14, **dadurch gekennzeichnet, dass** die Schenkel (5, 6) einstückig an dem Haltekörper (3) angeordnet sind und dass zwischen den Schenkeln (5, 6) eine Aufnahmenut (9) vorgesehen ist.

16. Aufhänger nach einem der Ansprüche 13 bis 15, **dadurch gekennzeichnet, dass** Schenkelinnenseiten (10, 11) der Schenkel (5, 6) mit einer Struktur (12), insbesondere einer Zahnung (13, 14) oder Riffelung versehen sind.

17. Aufhänger nach einem der Ansprüche 13 bis 16, **dadurch gekennzeichnet, dass** die Schenkel (5, 6) mit dem Vorhang, mit der Gardine, oder mit der Plane verschraubt, vernietet, verklebt, verschweißt, verklemmt oder vernäht sind.

18. Aufhänger nach einem der vorhergehenden Ansprüche, **dadurch gekennzeichnet, dass** er aus Kunststoff besteht.

## Claims

1. A hanger for movably arranging a curtain, a drape or a tarpaulin on a guide rail or the like, with a guide element (2) and with a holding member (3) that features mounting elements (4) for the curtain, drape or tarpaulin, wherein the guide element (2) can be separably mounted on the holding member (3), wherein the guide element (2) features a T-shaped end (22) with a crossbar (23) for engaging into one end of the holding member (3) and the holding member (3) features a mounting region (7) that at least sectionally encompasses the guide element (2), **characterized in that** the mounting region (7) comprises a sleeve (15) that lies parallel to an axis of displacement (A) of the curtain or the like and features at least one first slot (16) that extends in its circumferential direction and at least one second slot (17) that extends in its axial direction, with the two slots being connected to one another.

2. The hanger according to Claim 1, **characterized in that** the guide element (2) and the holding member (3) are provided with snap-on or clamping elements (23) for realizing the separable mounting.

3. The hanger according to one of the preceding claims, **characterized in that** the side of the crossbar (23) that faces away from the holding member (3) is beveled or rounded on the outer edges.

4. The hanger according to Claim 3, **characterized in that** material reinforcements (24) are realized on each side of the crossbar (23) in the region of the transition into the guide element (2).

5. The hanger according to one of the preceding claims, **characterized in that** the holding member (3) is provided with a catch recess and with a groove (16, 17) for engaging the snap-on or clamping means (23).

6. The hanger according to one of the preceding claims, **characterized in that** the first slot (16) extends over an angular range between 90° and 210° of the sleeve (15), preferably about 180°.

7. The hanger according to one of the preceding claims, **characterized in that** the second slot (17) does not extend over the full length of the sleeve (15).

8. The hanger according to one of the preceding claims, **characterized in that** a narrowing (37) of the opening in the sleeve (1-5) defined by the slots (16, 17) is provided in the transition region between the first and the second slot (16, 17).

9. The hanger according to one of the preceding claims, **characterized in that** the inside contour of the mounting region (7) features at least one projection (18) .

10. The hanger according to one of the preceding claims, **characterized in that** the sleeve (15) features an additional slot (19) that extends over its entire length.

11. The hanger according to one of the preceding claims, **characterized in that** the guide element (2) features a sliding member (29; 33) or rollers that are supported on an axle (31) in a paired fashion.

12. The hanger according to one of Claims 1 to 10, **characterized in that** the guide element (2) features a hook (27), a ring holder (25) or an eyelet (28; 26).

13. The hanger according to one of the preceding claims, **characterized in that** the holding member (3) features two limbs (5, 6) that overlap part of the curtain, the drape or the tarpaulin.

14. The hanger according to Claim 13, **characterized in that** the limbs (5, 6) are arranged parallel to one another, as well as parallel to the axis of displacement (A) of the curtain, the drape or the tarpaulin.

15. The hanger according to Claim 13 or 14, **characterized in that** the limbs (5, 6) are integrally arranged on the holding member (3), and **in that** a receptacle groove (9) is provided between the limbs (5, 6).

16. The hanger according to one of Claims 13 to 15, **characterized in that** the inner sides (10, 11) of the limbs (5, 6) are provided with a structure (12), particularly a toothing (13, 14) or ribbing.

17. The hanger according to one of Claims 13 to 16, **characterized in that** the limbs (5, 6) are screwed, riveted, bonded, welded, clamped or sewn to the curtain, the drape or the tarpaulin.

18. The hanger according to one of the preceding claims, **characterized in that** it consists of plastic.

## Revendications

1. Attache pour l'agencement mobile d'une tenture, d'un rideau ou d'une bâche sur un rail de guidage ou similaire, comprenant un élément de guidage (2) et un corps d'assemblage (3), lequel présente des moyens de fixation (4) pour la tenture, le rideau ou la bâche, sachant que l'élément de guidage (2) est fixé sur le corps d'assemblage (3) de manière à pouvoir en être détaché, sachant que l'élément de guidage (2) présente une extrémité en forme de T (22) avec une branche transversale (23) pour se mettre en prise dans une extrémité du corps d'assemblage (3) et le corps d'assemblage (3) présente une zone de fixation (7) entourant l'élément de guidage (2) au moins par endroits, **caractérisée en ce que** la zone de fixation (7) comprend une douille (15) parallèle à un axe de déplacement (A) de la tenture ou similaire, laquelle douille présente au moins une première fente (16) dans sa direction périphérique et au moins une deuxième fente (17) dans sa direction axiale, qui sont reliées entre elles.

2. Attache selon la revendication 1, **caractérisée en ce que** l'élément de guidage (2) et le corps d'assemblage (3) sont munis de moyens d'encliquetage ou de serrage (23) pour être fixés et détachés.

3. Attache selon l'une des revendications précédentes, **caractérisée en ce que** le côté de la branche transversale (23) détournée du corps d'assemblage (3) est chanfreinée ou arrondies sur les arêtes extérieures.

4. Attache selon la revendication 3, **caractérisée en ce que** sur chaque côté de la branche transversale (23), des renforts de matériau (24) sont formés au niveau du passage dans l'élément de guidage (2).

5. Attache selon l'une des revendications précédentes, **caractérisée en ce que** le corps d'assemblage (3) est muni d'un creux d'encliquetage et d'une rainure (16, 17) pour mettre en prise le moyen d'encliquetage ou de serrage (23).

6. Attache selon l'une des revendications précédentes, **caractérisée en ce que** la première fente (16) s'étend au-dessus d'une partie de 90° à 210° de la douille (15), de préférence d'environ 180°.

7. Attache selon l'une des revendications précédentes, **caractérisée en ce que** la deuxième fente (17) ne s'étend pas sur toute la longueur de la douille (15).

8. Attache selon l'une des revendications précédentes, **caractérisée en ce que** dans la zone de passage entre les première et deuxième fentes (16, 17), un rétrécissement (37) de l'ouverture définie par les fentes (16, 17) dans la douille (15) est prévu.

9. Attache selon l'une des revendications précédentes, **caractérisée en ce que** le contour intérieur de la zone de fixation (7) présente au moins une saillie (18).

10. Attache selon l'une des revendications précédentes, **caractérisée en ce que** la douille (15) présente une fente supplémentaire (19) s'étendant sur toute sa longueur.

11. Attache selon l'une des revendications précédentes, **caractérisée en ce que** l'élément de guidage (2) présente un corps de glissement (29 ; 33) ou des rouleaux de roulement agencés par paire sur un axe (31).

12. Attache selon l'une dés revendications 1 à 10, **caractérisée en ce que** l'élément de guidage (2) présente un crochet (27), une fixation annulaire (25) ou un billet (28 ; 26).

13. Attache selon l'une des revendications précédentes, **caractérisée en ce que** le corps d'assemblage (3) présente deux branches (5, 6) qui empiètent sur une partie de la tenture, du rideau ou de la bâche.

14. Attache selon la revendication 13, **caractérisée en ce que** les branches (5, 6) sont disposées parallèlement l'une à l'autre et parallèles à l'axe de déplacement (A) de la tenture, du rideau ou de la bâche.

15. Attache selon la revendication 13 ou 14, **caractérisée en ce que** les branches (5, 6) sont disposées de manière monobloc sur le corps d'assemblage (3) et qu'une fente de réception (9) est prévue entre les branches (5, 6).

16. Attache selon l'une des revendications 13 à 15, **caractérisée en ce que** des côtés intérieurs (10, 11) des branches (5, 6) sont munis d'une structure (12), en particulier d'une denture (13, 14) ou d'un égrenage.

17. Attache selon l'une des revendications 13 à 16, **caractérisée en ce que** les branches (5, 6) sont vissées, rivetées, collées, soudées, serrées ou cousues à la tenture, au rideau ou à la bâche.

18. Attache selon l'une des revendications précédentes, **caractérisée en ce qu'**elle est en plastique.
